# EUROPÄISCHE PATENTSCHRIFT

(11) **EP 1 287 204 B1**
(45) Veröffentlichungstag und Bekanntmachung des Hinweises auf die Patenterteilung: **03.03.2004**
(21) Anmeldenummer: 01929621.9
(22) Anmeldetag: 04.05.2001
(51) Int. Cl.: D21H 25/12, D21H 23/68, B41F 23/08, B41M 7/00

(54) **VERFAHREN ZUR OBERFLÄCHENBEHANDLUNG EINES SUBSTRATES, SOWIE VORRICHTUNG ZUR DURCHFÜHRUNG DES VERFAHRENS**
METHOD FOR TREATING THE SURFACE OF A SUBSTRATE AND A DEVICE FOR CARRYING OUT SAID METHOD
PROCEDE POUR TRAITER LA SURFACE D'UN SUBSTRAT ET DISPOSITIF POUR METTRE LEDIT PROCEDE EN OEUVRE

(30) Priorität: 17.05.2000 DE 10024370
(43) Veröffentlichungstag der Anmeldung: 05.03.2003
(73) Patentinhaber: MAN Roland Druckmaschinen AG, 63075 Offenbach (DE)
(72) Erfinder: JUNG, Ulrich, 65551 Limburg (DE); WALTHER, Thomas, 63579 Freigericht (DE)
(86) Internationale Anmeldenummer: PCT/EP2001/005047
(87) Internationale Veröffentlichungsnummer: WO 2001/088268

(56) Entgegenhaltungen:
- EP-A- 0 637 467
- EP-A- 0 791 687
- WO-A-94/15718
- DE-A- 4 105 952
- DE-A- 19 826 974
- US-A- 2 277 426
- US-A- 2 554 663
- US-A- 3 963 843
- US-A- 4 481 876

## Beschreibung

Die Erfindung betrifft eine Vorrichtung zur Oberflächenbehandlung von Druckbögen, die einen Teil einer Bogenoffsetdruckmaschine bildet. Die Erfindung betrifft weiterhin ein Verfahren zur Oberflächenbehandlung eines bogenförmigen Substrates, insbesondere eines Druckbogens.

Im Bereich der Druck- und Fotoindustrie werden hochwertige Oberflächen erreicht, indem das entsprechende Substrat beispielsweise ein Papierbogen verfahrensabschließend mit einer Lackschicht versehen wird. Die Aushärtung der Lackschicht kann bei entsprechenden Lacksystemen ggf. durch Bestrahlung mit UV-Licht derart beschleunigt werden, dass eine unmittelbare Koppelung der Lackiereinheit mit einer Druckmaschine möglich wird. Der Auftrag dieser Lackschichten sowie die Sicherstellung einer hinreichend raschen Aushärtung derselben bereiten jedoch insbesondere während einer Prozessanlaufphase oder einer Prozessunterbrechung Probleme, da u.U. Substrat mit unvemetztem Lack aus der Lackiereinheit entfernt werden muss und hierbei erhebliche Emissionen auftreten können. Die im Zusammenhang mit der Aushärtung der Lacke auftretenden Emissionen erfordern aufwändige Vorkehrungen.

Ein wesentlicher Grund für die Durchführung einer Oberflächenbehandlung bei Druckerzeugnissen liegt neben der hierbei erreichbaren erhöhten Scheuerfestigkeit und dem verbesserten Abriebsschutz auch in dem je nach Lacksystem, erreichten Glanz.

Derartige Vorrichtungen sind aus der Patentliteratur bekannt geworden.
So ist in der EP 0 637 467 A1 ein Kalander zum Auftragen wachshaltiger Dispersionen beschrieben worden. Der Kalander besteht als eigenständige Vorrichtung aus einer beheizbaren Kalanderwalze mit großem Durchmesser und einer oder mehreren an die Kalanderwalze anstellbaren Gegendruckwalzen. Der Anstelldruck der Gegendruckwalzen beträgt 10 bis 20 Tonnen.

Aus der US-A-2,277,426 ist eine Vorrichtung zum Bearbeiten von Bogenmaterial bekannt. Beschrieben wird eine eigenständige Kalandriereinrichtung, die gleichzeitig zum Auftragen einer Beschichtung auf Bogenmaterial und das Glätten der Beschichtung auf dem Bogenmaterial ermöglicht. Die Kalandriereinrichtung weist eine Kalanderwalze sehr großen Durchmessers, eine Trocknungseinrichtung für die Beschichtung, Kühlwalzen zum verfestigen der Beschichtung und eine Vielzahl von Gegendruckwalzen zum Glätten der Beschichtung auf.

Aus der US-A-2,554,663 ist weiterhin ein Verfahren zum glänzend machen von Papier bekannt geworden. Es wird eine eigenständige Vorrichtung beschrieben, die eine Beschichtungseinheit, eine Trocknungseinheit und einen Glätteinheit enthält. Die Glätteinheit beinhaltet eine spiegelglatte Glänzwalze und eine elastische Gegendruckwalze. Zum Glätten wird die Papierbahn mittels des Trockners aufgeheizt.

Schließlich ist aus der DE 41 05 952 A1 eine Vorrichtung zur Nachbehandlung inline lackierter Druckbogen bekannt geworden. Beschrieben wird eine Bogenoffsetdruckmachine, der ein zusätzliches, der Glättung des Druckbogens dienendes Kalandrierwerk nachgeschaltet ist. Das Kalandrierwerk ist mittels Bogentransporteinrichtungen den Druckwerken und einem Lackierwerk der Bogenoffsetdruckmaschine nachgeordnet und weist einen Druckzylinder, einen Kalandrierzylinder und eine auf diesem aufgespannte Glättplatte auf. Die Anwendung von Wärme wird nicht erwähnt.

Der Erfindung liegt die Aufgabe zu Grunde, eine definierte Oberflächenqualität bei einem Substrat insbesondere einem einzeln transportierten Druckbogen mit hoher Zuverlässigkeit auf anlagentechnisch günstig realisierbare Weise zu erreichen:

Diese Aufgabe wird erfindungsgemäß gelöst durch eine Vorrichtung nach Anspruch 1. Die Vorrichtung zur Oberflächenbehandlung von Druckbögen bildet einen Teil einer Bogenoffsetdruckmaschine und ist versehen mit einer in einer ersten Richtung drehbaren ersten Walze, die eine Auflagefläche bildet, auf welcher der Druckbogen flächig aufliegt, einer achsparallel zur ersten Walze angeordneten zweiten Walze, wobei die zweite Walze unter einer definierten Radialkraft auf dem Druckbogen aufsitzt und in Gegenrichtung zur ersten Richtung drehbar ist und der Durchmesser der zweiten Walze kleiner ist als der Durchmesser der ersten Walze, und mit einer Heizeinrichtung in Verbindung mit der zweiten Walze, zur Aufheizung des Druckbogens lediglich im Bereich eines zwischen der ersten Walze und der zweiten Walze definierten Walzenspaltes.

Dadurch wird es auf vorteilhafte Weise möglich bei Druckverfahren auf Grundlage von bogenweise transportierten Druckbogen hochwertige Oberflächen zu erreichen. Darüber hinaus wird es auf vorteilhafte Weise möglich, unter Verwendung eines einzigen Lacksystems durch Abstimmung der Oberflächenbeschaffenheit der zweiten Walze definierte Glanz- oder Matteffekte oder auch Glanz/Matt- Kombinationseffekte zu erreichen. Der gewünschte Oberflächeneffekt wird hierbei mit hoher Wiederholgenauigkeit erreicht.

Gemäß einer besonders bevorzugten Ausführungsform der Erfindung ist die Vorrichtung unmittelbar in eine Bogenoffsetdruckmaschine integriert. Hierdurch wird ein besonders kompakter Systemaufbau erreicht. Die erste Walze kann hierbei beispielsweise unmittelbar durch einen Druckzylinder- oder eine Transfertrommel gebildet sein.

Die zweite Walze ist in vorteilhafter Weise aus einem Werkstoff gefertigt, dessen Steifigkeit größer ist als die des Druckbogenmateriales. Hierdurch wird bei vergleichsweise geringen radialen Walzenkräften eine hinreichend hohe Flächenpressung im Walzenspalt erreicht. Die zweite Walze ― und vorzugsweise auch die erste Walze ― sind in vorteilhafter Weise zumindest im Bereich ihrer Außenflächen aus einem Metallwerkstoff gebildet.

Der Durchmesser der ersten Walze ist in vorteilhafter Weise derart gewählt, dass der Außenumfang der Walze größer ist als die in Transportrichtung gemessene Länge des Druckbogens bzw. Substrats. Gemäß einer besonders bevorzugten Ausführungsform ist der Durchmesser der ersten Walze derart gewählt, dass dessen Umfangslänge der zweifachen maximalen Druckbogenlänge zuzüglich der seitens der Bogengreifeinrichtungen beanspruchten Umfangslänge, entspricht.

Der Durchmesser der zweiten Walze ist kleiner als der Durchmesser der ersten Walze. Durch die derart getroffene Durchmesserabstimmung kann auf die durch die Walzenkrümmungsradien bedingte Flächenpressung und damit ebenfalls auf den erreichten Oberflächenbearbeitungseffekt Einfluss genommen werden. Vorzugsweise entspricht die Umfangslänge der zweiten Walze der 1/n-fachen Umfangslänge der ersten Walze, wobei n der Anzahl der Druckbogenzonen der ersten Walze entspricht.

Gemäß einem besonderen Aspekt der Erfindung ist die Heizeinrichtung vorzugsweise derart angeordnet, dass diese die Außenfläche der zweiten Walze von außen aufheizt. Hierdurch wird es auf vorteilhafte Weise möglich, eine gewünschte Walzentemperatur in einem geringen Toleranzbereich einzuhalten.

Eine auch unter dem Gesichtspunkt einer vereinfachten Wartung vorteilhafte Ausführungsform der Heizeinrichtung ist dadurch gegeben, dass diese eine Strahlungswärmequelle umfasst. Die Wärmestrahlung wird vorzugsweise im Bereich des Infrarotspektrums auf die Außenfläche der zweiten Walze aufgestrahlt. Die Intensität der Wärmestrahlung kann beispielsweise durch Steuerung/Regelung des Leistungsbezuges der Strahlungsquelle erfolgen. Alternativ hierzu oder auch in Kombination mit dieser Maßnahme ist es auch möglich, die Aufheizung der zweiten Walze durch den Abstand der Strahlungsquelle von der Walze, oder auch durch Reflektor- oder Abschirmungsanordnungen definiert einzustellen.

Alternativ zu einer externen Aufheizung der Außenfläche der zweiten Walze oder wiederum in Kombination hiermit ist es auch möglich, die Heizeinrichtung in die zweite Walze zu integrieren. Die Energieversorgung kann elektrisch über Schleifkontaktanordnungen oder auch berührungslos ― beispielsweise induktiv - erfolgen.

Es ist in vorteilhafter Weise möglich, die Heizwärme unter Verwendung eines Walzenkernes oder einer Heizlage zu erzeugen, wobei der Walzenkern oder die Heizlage aus einem elektrisch leitfähigen Kunststoffmaterial insbesondere temperaturbeständigen leitfähigen Silikonkautschuk gefertigt sind.

Alternativ hierzu sind auch elektrische Heizeinrichtungen sowie Heizeinrichtungen unter Verwendung eines Wärmeträgers beispielsweise Thermo-Öl möglich.

Gemäß einer besonders bevorzugten Ausführungsform der Erfindung wird der angestrebte Oberflächeneffekt erreicht indem die Außenfläche der zweiten Walze eine definierte Oberflächenrauigkeit aufweist. Diese definierte Oberflächenrauigkeit kann vorzugsweise durch Strahl- oder Ätzverfahren eingestellt werden. Es ist möglich, die Außenfläche durch eine aufgespannte Platte oder Buchse zu bilden, sodass eine gewünschte Maschinenkonfiguration durch entsprechenden Austausch oder Einsatz des die Walzenaußenfläche bildenden Elementes erreicht werden kann.

Eine insbesondere zur Verarbeitung vergleichsweise nachgiebiger Druckbogen vorteilhafte Ausführungsform der Erfindung ist dadurch gegeben, dass in Umfangsrichtung der ersten Walze abfolgend wenigstens eine weitere, zur zweiten Walze achsparallele Walze vorgesehen ist. Dadurch wird es auf vorteilhafte Weise möglich, ohne Umspannen des Druckbogens diesen auf der ersten Walze wenigstens zwei Walzbehandlungen zu unterziehen, wobei vorzugsweise der Walzdruck im ersten Walzenspalt niedriger ist als im zweiten Walzenspalt. Vorzugsweise ist im Gegenzug die Temperatur der Außenfläche der ersten Walze höher gewählt als die Temperatur der Außenfläche der zweiten Walze.

Eine auf das jeweilige Druckgut sowie den Lack oder Farbauftrag vorteilhafte Abstimmung kann gemäß einer bevorzugten Ausführungsform der Erfindung dadurch erreicht werden, dass der radiale Anpressdruck der an der ersten Walze anliegenden Walze bzw. Walzen einstellbar ist. Bei vergleichsweise breiten Walzenformen können diese vorzugsweise bombiert ausgebildet sein, wodurch der Durchbiegung der Walzen Rechnung getragen werden kann. Es ist auch möglich eine Vorspannung der Lagerungen der jeweiligen Walzen vorzunehmen.

Die Außenflächentemperatur wenigstens einer der an der ersten Walze anliegenden Walzen ist in vorteilhafter Weise unter Zwischenschaltung einer Regeleinrichtung einstellbar. Die Außenflächentemperartur dieser Walzen kann beispielsweise auf Grundlage eines Kennfeldes an die momentane Walzendrehzahl angepasst werden.

Hierdurch wird es möglich, auch bei unterschiedlichen Durchlaufgeschwindigkeiten des Druckbogens durch den Walzenspalt den erforderlichen Wärmeeintrag sicherzustellen. Das Wärmespeicherungsvermögen der zweiten Walze ist vorzugsweise derart gering gewählt, dass eine ausreichende Dynamik bei der Temperaturregelung sichergestellt ist und auch bei Stillstand der Walzenanordnung keine unzulässig hohe lokale Überhitzung im Bereich des Walzenspaltes eintreten kann.

Eine Vergleichmäßigung der Temperatur der an der Transfertrommel anliegenden Walzen kann erreicht werden, indem die Kalanderwalzen durch Stützwatzenanordnungen abgestützt sind. Diese Stützwalzenanordnungen umfassen vorzugsweise Walzen mit einer elastomeren Lauffläche. Auch die Stützwalzen können beheizbar ausgebildet sein.

Wie vorangehend bereits angegeben, kann die erste Walze beispielsweise als Transfermodulwalze ausgebildet sein. Hierdurch wird es möglich in der Bogendruckmaschine zwischen den Farb- oder Lackwerken eine Oberflächenbehandlung vorzunehmen wodurch auf vorteilhafte Weise Einfluss auf das Farb- oder Lackauftragsverhalten genommen werden kann. Insbesondere bei dieser Ausführungsform besteht hinsichtlich der Anordnung und Ausführung der zweiten, beheizten Walze eine vergleichsweise große Konstruktionsfreiheit.

Alternativ zu der Ausgestaltung der ersten Walze als Transfertrommel ist es auch möglich dass die erste Walze ein Druckzylinder eines Lack- oder Streichmoduls ist und die zweite Walze im Bereich des Bogenabgangs angeordnet ist Die zweite temperierbare Walze und ggf. die weiteren, dem Druckzylinder des Lack- oder Streichmoduls zugeordneten vorzugsweise ebenfalls temperierbaren Walzen wirken hierbei als Glättwalzen.

Es ist in besonders vorteilhafter Weise auch möglich, die zweite Walze im Bereich des Bogenaufgangs anzuordnen. Hierdurch wird es möglich den unmittelbar geglätteten und im Bereich der Druckfläche aufgeheizten Druckbogen in ein Druck-Lackier- oder Streichwerk einlaufen zu lassen.

In dem Druck- Lackier- oder Streichwerk kann in vorteilhafter Weise ein Lack oder Papierstrich auf die sukzessive einzeln transportierten Druckbogen aufgetragen werden wodurch es möglich wird auch beim Bogendruckverfahren eine homogene Druckbogenoberfläche ggf. mit Hochglanzeffekt zu erreichen.

Das durch die erfindungsgemäße Walzenanordnung bei Bogendruckmaschinen ermöglichte integrierte Oberflächenbehandlungsverfahren bietet den Vorteil, dass neben den üblicherweise verwendeten Dispersionslacken kein weiteres Lacksystem z.B. UV-Lacksystem eingeführt werden muss. Hierdurch wird zum einen der Energiebezug der Anlage auf einem geringen Niveau gehalten. Zudem kann auf aufwändige (UV-) Trocknersysteme verzichtet werden. Auch die mit der Verarbeitung von UV-Lacksystemen verbundenen Emissions- und Entsorgungsprobleme werden in vorteilhafter Weise vermieden oder zumindest vermindert.

Gemäß einer besonders bevorzugten Ausführungsform der Erfindung wird auf den Druckbogen ein aus einem thermoplastischen Kunststoff gebildeter - oder diesen zumindest enthaltender Lack aufgetragen welcher in dem erfindungsgemäßen Walzenspalt bei einer Temperatur im Bereich von 80 bis 150 °C in den Druckbogen ein- oder auf diesen aufgeschmolzen wird.

Im Rahmen dieses Kontaktschmelzvorganges kann über die Oberflächenrauigkeit der beheizten Walze der gewünschte Glanz- oder Matteffekt eingestellt werden. Die beheizte Walze kann ggf. mit einem Trennmittel benetzt werden durch welches ein übermäßiges Anhaften des vorab auf den Druckbogen aufgetragenen Lackes oder der Farbe, vermieden wird.

Durch die Aufheizung der auf dem Druckbogen abwälzenden zweiten Walze wird es möglich bereits bei geringen Walzendrücken den gewünschten Oberflächeneffekt zu erreichen. Hierdurch wird insbesondere die Verarbeitung z.B das Bedrucken von nachgiebigen Druckbögen insbesondere Wellpappebögen ermöglicht, ohne dass diese hierbei unzulässig stark komprimiert werden.

Die auf dem, auf der Außenumfangsfläche der ersten Walze aufliegenden, Druckbogen abwälzenden Walzen sind vorzugsweise derart gelagert, dass deren Beistellung zum Bedruckstoff oder Druckbogen einstellbar ist. Vorzugsweise ist bei mehreren als Glättwalzen wirksamen Walzen eine unabhängige Einstellbarkeit der Andruckkraft gegeben. Die entsprechenden Stelltriebe sind vorzugsweise motorisch über zentrale Steuerungsplätze steuerbar.

Die Oberflächen der Glättwalzen sind vorzugsweise gegen Korrosion geschützt und weisen je nach erforderlichem Glättegrad entsprechende Oberflächenrauigkeiten auf. Für Hochglanzeffekte weisen die Glättwalzen vorzugsweise polierte oder verchromte Oberflächen auf.

Die Temperatur der Oberflächen der Glättwalzen beträgt im Regelbetrieb vorzugsweise 120 bis 150 °C, wobei die Temperaturen der Bogendurchlaufgeschwindigkeit angepasst eingeregelt werden kann.

Gemäß einer besonders bevorzugten Ausführungsform der Erfindung sind zusätzlich zu den temperierten Glättwalzen auch Kühlwalzen vorgesehen durch welche der Bedruckstoff bzw. Druckbogen nach dem Glättvorgang durch direkten Kontakt mit der Bedruckstoff- oder Bogenoberfläche wieder abgekühlt wird. Alternativ hierzu oder auch in Kombination mit dieser Maßnahme ist es auch möglich, die Kühlung durch Aufblasen von Umgebungsluft oder gekühlter Luft auf den Bogen, vorzunehmen.

Die Beheizung der Walzen kann neben den angegebenen hochsiedenden Ölen oder elektrischen Heizeinrichtungen auch durch Heizbänder oder Heizmatten mit eigener Temperaturstabilisierung oder Regelung erfolgen. Auch hier erfolgt gemäß einer bevorzugten Ausführungsform der Erfindung eine Übertragung der elektrischen Energie zur Walze über Drehübertrager beispielsweise in Form von Schleifringen.

Insbesondere bei der Verwendung von Wärmestrahlungsquellen zur Aufheizung der Glättwalzen sind in vorteilhafter Weise Abschirmungseinrichtungen vorgesehen, zur Vermeidung der Abstrahlung der Wärme auf benachbarte Bauteile. Insbesondere bei einem Einsatz der erfindungsgemäßen Glättwalzenanordnung im Bereich des Zwischentrockners eines Doppellackwerkes erweist sich eine weit gehende Einhausung der Walzen auch im Hinblick auf einen möglichst geringen Energiebezug, als besonders vorteilhaft.

Bei der Aufheizung der Glättwalzen unter Verwendung einer Wärmestrahlungsquelle beispielsweise eines elektrischen Heizstrahlers ist der Walzenkern vorzugsweise derart ausgebildet, dass dieser nur ein vergleichsweise geringes Wärmeleitvermögen aufweist. Dies wird gemäß einer besonders bevorzugten Ausführungsform der Erfindung dadurch erreicht, dass der Kern aus einem CFK oder Keramikverbundmaterial gefertigt ist. Die vorzugsweise vergleichsweise dünn ausgebildete metallische Oberfläche der Glättwalze lässt sich hierbei leichter auf die gewünschte Solltemperatur bringen.

Die Temperaturleitfähigkeit kann durch den Aufbau des der Walzenaußenfläche benachbarten Walzenbereiches definiert festgelegt werden. Es ist möglich hier Schichten aus ausgewählten Metallen oder Metalllegierungen vorzusehen.

Vorzugsweise sind Sensoreinrichtungen vorgesehen durch welche die Temperatur der Walzenoberfläche überwacht und auf Grundlage der entsprechenden Messwerte geregelt wird.

Neben berührungslos detektierenden Sensoren sind auch Berührungskontaktsensoren möglich. Letztere sind vergleichsweise robust und kostengünstig bereitstellbar. Vorzugsweise wird die Temperatur der Glättwalze an mehreren Stellen erfasst. Um dem insbesondere im Seitenbereich der den Druckbogen bzw. den Druckstoff tragenden Walze erhöhten Wärmeabfluss Rechnung zu tragen, ist es möglich, die Temperaturverteilung auf der Glättwalze gemäß einem vorgegebenen Temperaturprofil abzustimmen. Vorzugsweise werden hierbei im Bereich der axialen Enden der Glättwalze Temperaturen gewählt die etwa 5 bis 10 °K über der Temperatur im Mittenbereich liegen.

Die Temperaturregelung wird vorzugsweise durch eine bereits auf die lokal unterschiedliche Wärmeableitung abgestimmte Energiezufuhr unterstützt. Dies ist insbesondere bei der Verwendung einer Heizstrahleranordnung in vorteilhafter Weise möglich.

Die durch die Überwachung der Oberflächentemperatur der Walzen erzeugten Messsignale können auch von einem Sicherheitsschaltkreis verarbeitet werden. So ist es möglich, den Zugang zu den Glättwalzen erst freizugeben, wenn die Walzen auf eine zulässige Berührungstemperatur abgekühlt sind.

Die erfindungsgemäße Walzenanordnung kann in vorteilhafter Weise jeweils vor einem Druckwerk angeordnet werden. Hierdurch wird auf apparatetechnisch günstig realisierbare Weise eine Vergleichmäßigung des Papierstriches erreicht. Alternativ hierzu, oder auch in Kombination mit dieser Maßnahme ist es auch möglich, die vorgeschlagene Walzenanordnung einem Druckwerk beispielsweise zum Auftrag eines Lacks nachgeschaltet vorzusehen.

Gemäß einer besonders bevorzugten Ausführungsform der Erfindung wird auf Grundlage der erfindungsgemäßen Walzenanordnung ein Transfermodul geschaffen das beispielsweise nach einem Lackwerk angeordnet werden kann. In diesem Transfermodul können mehrere Walzen mit einer definierten Oberflächenbeschaffenheit auf dem Druckbogen laufen und hierbei die Druckbogenoberfläche aufheizen und entsprechend der in dem jeweiligen Walzenspalt eingestellten Flächenpressung verdichten.

Im Anschluss an dieses Transfermodul kann eine Auslage an eine Auslagetrommel, oder mit dem Zweck einer Papierstrichglättung eine Weitergabe an ein Folgedruckwerk erfolgen. Eine Abkühlung des Bogens kann durch einen Kontakt mit einer gekühlten Walze oder vorzugsweise mehreren gekühlten Walzen vorzugsweise im Bereich des Bogenabgangs erfolgen. Auch im Bereich des Bogenaufganges kann ist es möglich unmittelbar im Zusammenspiel mit dem, den Bogen tragenden Zylinder eine Kühlwalzenanordnung zu verwirklichen. Eine Abkühlung durch Kaltluft oder Umgebungsluft insbesondere durch Luftschwerter und Ventilatoren ist ebenfalls möglich.

Insbesondere zur Glättung des Papierstriches ist es vorteilhaft wenigstens eine, vorzugsweise jedoch mindestens zwei Glättwalzen im Bogenaufgang eines Folgedruckwerkes anzuordnen. Sofern auf dem Bogen noch kein Farbauftrag vorhanden ist, oder der vorhandene Farbauftrag bereits ausreichend verfestigt ist, können vergleichsweise hohe Walzentemperaturen eingestellt werden. Hierdurch wird es möglich zumindest bezüglich des Papierstrichs den Bogen im Rahmen der Berührung mit der erhitzten Walze glatt zu streichen.

Bei ausgewählten Schicht- bzw. Beschichtungsstoffen sowie Druckfarben ist es auch möglich, eine beheizte Glättwalze im Bereich des Bogenabganges anzuordnen. Der Walzenanpressdruck und vorzugsweise auch die Walzentemperatur werden hierbei jedoch vorzugsweise auf niedrigere Werte eingestellt. Unmittelbar folgend kann der Bogen dann durch einen Kühlwalzenspalt hindurchgeführt werden, wobei die Oberflächenbeschaffenheit der Kühlwalze dem geforderten Grad der Bogenglättung Rechnung trägt.

Bei gegebener freier Verfügbarkeit eines Doppellackwerkes ist es möglich dieses zu einer erfindungsgemäßen Walzenanordnung abzuändern. Hierzu kann beispielsweise eine Platte mit einer definierten Oberflächenrauigkeit unter Zwischenlage einer isolierenden Schicht - beispielsweise aus einem Kunststoffmaterial ― aufgespannt werden. Weiterhin wird eine Wärmequelle vorzugsweise ein Wärmestrahler derart and die modifizierte Walze des Doppellackwerkes herangeführt, dass eine definierte Erwärmung der Plattenaußenfläche ermöglicht ist. Eine geeignete Position hierzu liegt beispielsweise im Bereich des ansonsten hier bei einem Lackwerk angeordneten Kammerrakels. Geeignete Platten sind insbesondere Kupfer- oder Stahlplatten die beispielsweise hochfein poliert sind. Alternativ hierzu ist es auch möglich, eine Verbundplatte auf den entsprechenden Zylinder (beispielsweise Lackformzylinder) aufzuspannen, wobei diese Verbundplatte über Heizbänder oder Heizplatten erwärmt werden kann. Die Heizplatte kann beispielsweise aus einem elektrisch leitfähigen Kunststoffmaterial gebildet sein. Die Spannungsversorgung kann unter vergleichsweise geringem vorrichtungstechnischen Aufwand durch Drehübertrager beispielsweise in Form von Schleifringanordnungen erfolgen. Die Umrüstung eines Doppellackzylinders erweist sich insbesondere im Hinblick auf die hohe Biegesteifigkeit dieses Zylinders sowie im Hinblick auf dessen hohe gewuchtete Eigenmasse als besonders vorteilhaft.

Eine besonders wirkungsvolle Glättung oder auch Prägung des Druckbogens kann gemäß einem besonderen Aspekt der Erfindung erreicht werden, indem in einem vorgeschalteten Lackwerk beispielsweise im ersten Lackwerk, ein wärmeschmelzbarer Lack auf den Bogen aufgetragen werden wird und die Oberfläche des so vorbereiteten Bogens in einem mit der erfindungsgemäßen Heizwalzenanordnung ausgestatteten Transfermodul geglättet wird, wobei die Heiztemperatur im Transfermodul und die Laufgeschwindigkeit des Druckbogens vorzugsweise derart abgestimmt sind, dass die Erwärmung des Druckbogens bis zum Eintritt in ein folgendes Lackwerk noch nicht vollständig abgeklungen ist. Hierdurch wird es auf vorteilhafte Weise möglich, im zweiten Lackwerk die Oberfläche des Druckbogens noch weiter zu behandeln beispielsweise durch eine auf den entsprechenden Zylinder aufgespannte Lackplatte. Diese Lackplatte kann eine definierte Oberflächenstruktur ggf. mit einem Glanz/Matt-Muster aufweisen. Durch die Verwendung einer definiert geätzten Trimetallplatte wird es möglich innerhalb eines Jobs unterschiedliche Matt- Glanzeffekte zu kombinieren. Durch entsprechende Oberflächenstrukturen in der Walze können auch Prägeeffekte beispielsweise zur Erzeugung gewünschter Lackeinprägungen erreicht werden.

Hinsichtlich eines Verfahrens zur Oberflächenbehandlung eines bogenförmigen Substrats, insbesondere eines Druckbogens, wird die eingangs angegebene Aufgabe mit den Verfahrensschritten nach dem kennzeichnenden Teil des Anspruchs 12 gelöst. Dies geschieht, indem im Rahmen eines Substrattransportschrittes während eines Bogendruckvorganges bei dem Durchlauf des Druckbogens durch eine Bogendruckmaschine das Substrat unter Auflage auf einer, durch eine erste Walze gebildeten ersten Walzenfläche in einen Walzenspalt gefördert wird und in dem Walzenspalt durch eine Walzenfläche einer zweiten Walze gegen die erste Walzenfläche gedrängt wird, und die Walzenfläche der zweiten Walze auf eine vorgegebene Temperatur von wenigstens 350°K aufgeheizt wird.

Die Walzenfläche der zweiten Walze wird hierbei vorzugsweise auf eine Temperatur im Bereich von 390 bis 420 °K aufgeheizt. Vorzugsweise wird hierbei die Anpresskraft der zweiten Walze gegen die erste Walze entsprechend der Walzenlänge auf einen Wert im Bereich von 10 bis 25 N/cm eingestellt.

Die geforderte Glättwirkung wird vorzugsweise festgelegt indem die Walzenfläche der zweiten Walze durch einen Metallkörper gebildet ist und eine auf die Glättwirkung abgestimmte definierte Oberflächenrauigkeit aufweist. Es ist möglich Schmutz abweisende Strukturen sog. Lotusblattstrukturen durch entsprechend komplementäre Oberflächengeometrien der Glättwalze auf dem Substrat auszubilden.

Insbesondere bei einer vergleichsweise hohen Aufheizung des Druckbogens sowie der Weiterleitung des Druckbogens an ein Folgedruckwerk ist gemäß einer bevorzugten Verfahrensvariante vorgesehen den Druckbogen durch die erste Walze in einen zweiten Walzenspalt zu fördern, wobei der zweite Walzenspalt im Zusammenspiel mit einer weiteren Walze gebildet ist, deren Außenfläche auf eine vorbestimmte Temperatur vorzugsweise im Bereich von 280 bis 300 °K gekühlt ist.

Die erfindungsgemäße Vorrichtung zeichnet sich weiterhin aus durch eine Walzeneinrichtung für eine Bogenoffsetdruckmaschine die eine, einen Druckbogen tragende weit gehend biegesteife erste Walze und wenigstens eine darauf abwälzende beheizte Walze aufweist deren Oberfläche auf eine geforderte Druckbogenglättung abgestimmt ist.

Vorzugsweise sind mehrere Walzen definierter Oberflächenrauigkeit zueinander achsparallel in Umfangsrichtung der ersten Walze abfolgend angeordnet. Die erste Walze kann Teil eines Transfermoduls oder Druckwerks bilden.

Weitere vorteilhafte Ausgestaltungen sind Gegenstand der Unteransprüche.

Weitere Einzelheiten ergeben sich aus der nachfolgenden Beschreibung mehrer bevorzugter Ausführungsformen sowie hierbei vorteilhafter Detaillösungen in Verbindung mit der Zeichnung. Es zeigen:
- **Fig.**: eine Prinzipskizze zur Erläuterung einer ersten bevorzugten Ausführungsform der Erfindung in Form eines Transfermodules mit mehreren auf eine vorgegebene Temperatur im Bereich von 100 °C temperierbaren Glättwalzen;
- **Fig.2**: eine Prinzipskizze zur Erläuterung einer zweiten bevorzugten Ausführungsform der Erfindung mit einer in einem Lack/Streichmodul im Bereich des Bogenabgangs angeordneten Glättwalze;
- **Fig.3**: eine Prinzipskizze zur Erläuterung einer dritten bevorzugten Ausführungsform der Erfindung mit einer im Bereich des Bogenaufganges ― hier nach einem Stretchwerk ― angeordneter Glättwalze;
- **Fig.4**: eine Prinzipskizze zur Erläuterung einer vierten bevorzugten Ausführungsform bei welcher ein Formzylinderaufzug durch Aufspannung einer Platte definierter Oberflächenrauigkeit sowie Einschub einer Heizeinrichtung umgerüstet ist;
- **Fig.5**: eine vereinfachte Schnittansicht durch eine Walzeneinrichtung mit integrierter Heizeinrichtung;
- Fig.6: eine vereinfachte Schnittansicht zur Erläuterung einer Ausführungsform einer Walzenheizeinrichtung auf Grundlage einer Wärmestrahlungsquelle.

In Fig. 1 ist ein Transfermodul für eine Bogendruckmaschine gezeigt, das hier einen Übergabezylinder 1 und einen Transferzylinder 2 aufweist. Der Transferzylinder ist mit hier nicht näher dargestellten Bogengreifern versehen über welche die Papierlaufrichtung weisende Stimkante eines Druckbogens ergriffen werden kann.

Der Transferzylinder 2 bildet eine Auflagefläche 3 für wenigstens einen Druckbogen (hier nicht dargestellt). Diese Auflagefläche weist beispielsweise eine durch eine Schleifvorgang erreichte Oberflächenrauigkeit auf.

Entlang des Außenumfangs des Transferzylinders 2 sind hier abfolgend drei Glättwalzen 4, 5, 6 vorgesehen. Diese Glättwalzen 4, 5, 6 weisen eine vergleichsweise hohe Biegesteifigkeit auf und sind unter einer einstellbaren Radialkraft gegen den Transferzylinder 2 gedrängt. Die Glättwalzen 4 und 5 sind hier mit einer Heizeinrichtung versehen zum Aufheizen der Außenumfangsfläche der Glättwalzen 4, 5. Die Glättwalze 6 wirkt hier mit einer Kühleinrichtung zusammen, wodurch die Außenumfangsfläche dieser Walze auf eine Temperatur im Bereich von 25 °C abgekühlt werden kann.

Die Glättwalzen 4, 5, 6 weisen eine Oberflächenrauigkeit auf die im Wesentlichen der gewünschten Glättung entspricht. Bei der hier dargestellten Ausführungsform ist die Oberfläche der in Förderrichtung abfolgenden Glättwalze 6 geringfügig glatter als die der vorangehenden Walzen.

Die Ausführungsform gem. Fig. 2 zeigt die Walzenanordnung als in den Bogenabgang eines Lack- oder Streichmodules integrierte Einheit. Bei dieser Ausführungsform ist eine beheizte Glättwalze 4 vorgesehen welche auf einem Druckbogen aufsitzt der hier vollflächig auf der Außenumfangsfläche eines Druckzylinders 7 aufsitzt. Der hier durch eine Lack- oder Streicheinrichtung 8 erreichte Auftrag auf den Druckbogen führt im Zusammenspiel mit der beheizten Glättwalze 4 zu einer entsprechend der Oberflächenbeschaffenheit der Glättwalze 4 geglätteten Oberfläche.

Bei der in Fig. 3 dargestellten Ausführungsform ist die erfindungsgemäße Walzenanordnung ebenfalls durch eine Glättwalze 4 (6) im Zusammenspiel mit einem Druckzylinder 7 verwirklicht. Abweichend von der Ausführungsform gem. Fig. 3 ist hier die Glättwalze 4 im Bereich des Bogenaufganges und nach einem Streichwerk (nicht dargestellt) angeordnet. Ggf. kann von einer Beheizung der Glättwalze 4 (5) an dieser Stelle abgesehen werden. Bei der hier dargestellten Ausführungsform umfasst der Druckzylinder zwei Bogengreifer 9, 10. Durch entsprechend steife Lagerung der Glättwalze 4 (5) sowie seitliche Überbrückungen der Greiferausnehmungen kann Vibrationen der Glättwalze 4 (5) vorgebeugt werden.

In Fig. 4 ist vereinfacht eine Ausführungsform der Erfindung dargestellt gem. welcher die Glättwalze 4 über Wärmestrahlungseinrichtungen 11, 12 aufgeheizt wird. Die Glättwalze 4 wirkt hier mit einem Druckzylinder 7 zusammen. Die Glättwalze 4 ist hier durch einen Plattenzylinder gebildet auf welchen eine Platte mit einer definierten Oberflächenrauigkeit aufgespannt ist. Der Außenumfang des Plattenzylinders ist auf den Außenumfang des Druckzylinders 7 derart abgestimmt, dass ein ganzzahliges Umfangslängenverhältnis besteht.

Die Wärmestrahlungseinrichtungen 11, 12 sind derart ausgebildet, dass diese Strahlung im Infrarotbereich auf die Glättwalze 4 abstrahlen. Die Strahlungsdichteverteilung ist derart gewählt, dass auch im Falle eines vorübergehenden Stillstandes der Glättwalze lokal keine unzulässig hohen Temperaturen erreicht werden.

In Fig. 5 ist vereinfacht der Aufbau einer innenbeheizten Glättwalze 4 dargestellt. Diese Glättwalze umfasst hier eine die Walzenaußenfläche bildende Platte 14 die hier beispielsweise aus einem polierten Stahlblech gefertigt ist. Die Platte 14 sitzt auf einer Kunststoffschicht 15 aus einem elektrisch leitfähigen Kunststoffmaterial auf. Die Spannungsversorgung erfolgt über eine hier nur einseitig angedeutete, jedoch wenigstens paarweise vorgesehene Schleifringeinrichtung 16 welche leitend mit der Kunststoffschicht 15 verbunden ist. Zwischen der durch die Kunststoffschicht 15 gebildeten Heizeinrichtung und einem Walzenkern 17 ist eine isolierende Lage 18 vorgesehen wodurch der Wärmeintrag in den Kern 17 vermindert ist.

In Fig. 6 ist eine Variante der Heizeinrichtung gezeigt gem. welcher über eine Reflektoranordnung 19 Wärmestrahlung auf die Außenfläche der Glättwalze 4 gestrahlt wird. Als Strahlungsquelle ist hier ein Infrarot-Lampenkolben 20 vorgesehen. Zwischen dem Infrarot-Lampenkolben 20 und der Glättwalze 4 ist eine Abschirmungseinrichtung 21 vorgesehen, durch welche eine unmittelbar Abstrahlung auf die Glättwalze verhindert ist.

Die Erfindung ist nicht auf die vorangehend beschriebenen Ausführungsbeispiele beschränkt. Beispielsweise ist es auch möglich, die erfindungsgemäße Walzenanordnung zur Oberflächenbehandlung bei Rollen- oder Bahndruckverfahren anzuwenden. Durch die Ausbildung der vorgeschlagenen Walzenanordnung im Bereich des Bogenaufgangs werden auch ohne Temperierung der Glättwalze verbesserte Oberflächeneigenschaften erreicht.

## Patentansprüche

1. Vorrichtung zur Oberflächenbehandlung von Druckbögen, die einen Teil einer Bogenoffsetdruckmaschine bildet, mit:
einer in einer ersten Richtung drehbaren ersten Walze (2; 7) die eine Auflagefläche bildet, auf welcher der Druckbogen flächig aufliegt, einer achsparallel zur ersten Walze (2; 7) angeordneten zweiten Walze (4; 5; 6), wobei die zweite Walze (4; 5; 6) unter einer vorbestimmten Radialkraft auf dem Druckbogen aufsitzt und entgegen der Drehrichtung der ersten Walze (2; 7) drehbar ist und der Durchmesser der zweiten Walze (4; 5; 6) kleiner ist als der Durchmesser der ersten Walze (2;7), und
einer Heizeinrichtung (11, 12; 15, 16) in Verbindung mit der zweiten Walze (4; 5; 6), zur Aufheizung des Druckbogens lediglich im Bereich eines zwischen der ersten Walze (2; 7) und der zweiten Walze (4; 5; 6) definierten Walzenspaltes.

2. Vorrichtung nach wenigstens einem der Ansprüche 1, **dadurch gekennzeichnet, dass** die Heizeinrichtung (11; 12) derart angeordnet ist, dass diese die Außenfläche der zweiten Walze (4; 5; 6) von außen aufheizt.

3. Vorrichtung nach wenigstens einem der Ansprüche 1 bis 2, **dadurch gekennzeichnet, dass** die Heizeinrichtung (11; 12) eine Strahlungswärmequelle umfasst.

4. Vorrichtung nach wenigstens einem der Ansprüche 1 bis 3, **dadurch gekennzeichnet, dass** die Heizeinrichtung (15; 16) in die zweite Walze integriert ist.

5. Vorrichtung nach wenigstens einem der Ansprüche 1 bis 4, **dadurch gekennzeichnet, dass** die Außenfläche der zweiten Walze (4; 5; 6) eine definierte Oberflächenrauigkeit aufweist.

6. Vorrichtung nach wenigstens einem der Ansprüche 1 bis 5, **dadurch gekennzeichnet, dass** in Umfangsrichtung der ersten Walze (2; 7) abfolgend wenigstens eine weitere, zur zweiten Walze (4) achsparallele Walze (5; 6) vorgesehen ist die ebenfalls auf dem Druckbogen aufsitzt.

7. Vorrichtung nach wenigstens einem der Ansprüche 1 bis 6, **dadurch gekennzeichnet, dass** der radiale Anpressdruck der den Druckbogen gegen die erste Walze (2; 7) drängenden Walzen (4; 5; 6) einstellbar ist.

8. Vorrichtung nach wenigstens einem der Ansprüche 1 bis 7, **dadurch gekennzeichnet, dass** die Außenflächentemperatur wenigstens einer der gegen die erste Walze (2; 7) drängenden Walzen (4; 5; 6) einstellbar ist.

9. Vorrichtung nach wenigstens einem der Ansprüche 1 bis 8, **dadurch gekennzeichnet, dass** die erste Walze (2) eine Transfermodulwalze ist.

10. Vorrichtung nach wenigstens einem der Ansprüche 1 bis 9, **dadurch gekennzeichnet, dass** die erste Walze (7) eine Lack- oder Streichmodulwalze ist und die zweite Walze im Bereich des Bogenabgangs angeordnet ist.

11. Vorrichtung nach wenigstens einem der Ansprüche 1 bis 10, **dadurch gekennzeichnet, dass** die zweite Walze (4) im Bereich des Bogenaufgangs angeordnet ist.

12. Verfahren zur Oberflächenbehandlung eines bogenförmigen Substrats, insbesondere eines Druckbogens, bei welchem im Rahmen eines Substrattransportschrittes während eines Bogendruckvorganges bei dem Durchlauf des Bogens durch eine Bogendruckmaschine das Substrat unter Auflage auf einer, durch eine erste Walze gebildeten ersten Walzenfläche in einen Walzenspalt gefördert wird und in dem Walzenspalt durch eine Walzenfläche einer zweiten Walze gegen die erste Walzenfläche gedrängt wird, und die Walzenfläche der zweiten Walze während dieses Vorganges auf eine vorgegebene Temperatur von wenigstens 350° K aufgeheizt wird.

13. Verfahren nach Anspruch 12, **dadurch gekennzeichnet, dass** die Walzenfläche der zweiten Walze auf eine Temperatur im Bereich von 390° K bis 420° K aufgeheizt wird.

14. Verfahren nach Anspruch 12 oder 13, **dadurch gekennzeichnet, dass** die Anpresskraft der zweiten Walze gegen die erste Walze entsprechend der Walzenlänge auf einen Wert im Bereich von 1 0 bis 25 N/cm eingestellt wird.

15. Verfahren nach wenigstens einem der Ansprüche 12 bis 14, **dadurch gekennzeichnet, dass** die Walzenfläche der zweiten Walze durch einen Metallkörper gebildet ist und eine definierte Oberflächenrauigkeit aufweist.

16. Verfahren nach wenigstens einem der Ansprüche 12 bis 15, **dadurch gekennzeichnet, dass** das Substrat durch die erste Walze in einen zweiten Walzenspalt gefördert wird, wobei der zweite Walzenspalt im Zusammenspiel mit einer weiteren Walze gebildet ist, deren Außenfläche gekühlt ist.

## Claims

1. Device for the surface treatment of printed sheets which forms a part of an offset sheet printing press, with:
a first roller (2; 7) rotatable in a first direction which constitutes a - support surface on which the printed sheet lies spread out, a second roller (4; 5; 6) arranged axially parallel to the first roller (2; 7), wherein the second roller (4; 5; 6) sits on the printed sheet under a preset radial force and is rotatable counter to the direction of rotation of the first roller (2; 7) and the diameter of the second roller (4; 5; 6) is smaller than the diameter of the first roller (2; 7), and
a heating device (11, 12; 15, 16) in combination with the second roller (4; 5; 6) for heating the printed sheet only in the region of a defined roller nip between the first roller (2; 7) and the second roller (4; 5; 6).

2. Device according to at least one of Claim 1, **characterised in that** the heating unit (11; 12) is arranged in such a fashion that this heats the outer surface of the second roller (4; 5; 6) from outside.

3. Device according to at least one of Claims 1 to 2, **characterised in that** the heating unit (11; 12) comprises a radiative heat source.

4. Device according to at least one of Claims 1 to 3, **characterised in that** the heating unit (15, 16) is integrated into the second roller.

5. Device according to at least one of Claims 1 to 4, **characterised in that** the outer surface of the second roller (4; 5; 6) has a defined surface roughness.

6. Device according to at least one of Claims 1 to 5, **characterised in that** following on in the peripheral direction of the first roller (2; 7), there is provided at least one roller (5; 6) axially parallel to the second roller (4) which likewise sits on the printed sheet.

7. Device according to at least one of Claims 1 to 6, **characterised in that** the radial pressing on pressure of the rollers (4; 5; 6) forcing the printed sheet against the first roller (2; 7) is adjustable.

8. Device according to at least one of Claims 1 to 7, **characterised in that** the external surface temperature of at least one of the rollers (4; 5; 6) pressing against the first roller (2; 7) is adjustable.

9. Device according to at least one of Claims 1 to 8, **characterised in that** the first roller (2) is a transfer module roller.

10. Device according to at least one of Claims 1 to 9, **characterised in that** the first roller (7) is a varnishing or coating module roller and the second roller is arranged in the region of the sheet drop.

11. Device according to at least one of Claims 1 to 10, **characterised in that** the second roller (4) is arranged in the region of the sheet rise.

12. Process for sheet treatment of a sheet form substrate particularly a printed sheet in which, within the framework of a substrate transport step during a sheet printing process during the passage of the sheet through a sheet printing press, the substrate is fed under support on a first roller surface formed by a first roller into a roller nip and in the roller nip is forced by a roller surface of a second roller against the first roller surface, and the roller surface of the second roller is heated during this process to a preset temperature of at least 350°K.

13. Process according to Claim 12, **characterised in that** the roller surface of the second roller is heated to a temperature in the range of from 390°K to 420°K.

14. Process according to Claim 12 or 13, **characterised in that** the pressing on force of the second roller against the first roller is adjusted corresponding to the roller length to a value in the range of from 10 to 25 N/cm.

15. Process according to at least one of Claims 12 to 14, **characterised in that** the roller surface of the second roller is formed by a metal body and has a defined surface roughness.

16. Process according to at least one of Claims 12 to 15, **characterised in that** the substrate is fed by the first roller into a second roller nip, wherein the second roller nip is formed in cooperation with a further roller, the outer surface of which is cooled.

## Revendications

1. Dispositif destiné au traitement de surface de feuilles d'impression, qui fait partie d'une machine d'impression offset de feuilles, comportant :
un premier cylindre (2 ; 7) pouvant tourner dans un premier sens, qui forme une surface de dépose sur laquelle une feuille d'impression est appliquée à plat, un deuxième cylindre (4 ; 5 ; 6) disposé parallèlement à l'axe du premier cylindre (2 ; 7), le deuxième cylindre (4 ; 5 ; 6) étant appliqué sur la feuille d'impression sous une force radiale définie, et pouvant tourner dans le sens contraire du sens- de rotation du premier cylindre (2 ; 7), et le diamètre du deuxième cylindre (4 ; 5 ; 6) étant inférieur au diamètre du premier cylindre (2 ; 7), et
un dispositif de chauffage (11, 12 ; 15, 16) relié au deuxième cylindre (4 ; 5 ; 6), destiné au chauffage de la feuille d'impression uniquement dans la zone d'une emprise de cylindres définie entre le premier cylindre (2 ; 7) et le deuxième cylindre (4 ; 5 ; 6).

2. Dispositif selon la revendication 1, **caractérisé en ce que** le dispositif de chauffage (11 ; 12) est disposé de telle sorte qu'il chauffe la surface extérieure du deuxième cylindre (4 ; 5 ; 6) à partir de l'extérieur.

3. Dispositif selon l'une au moins des revendications 1 à 2, **caractérisé en ce que** le dispositif de chauffage (11 ; 12) comporte une source de chaleur rayonnante.

4. Dispositif selon l'une au moins des revendications 1 à 3, **caractérisé en ce que** le dispositif de chauffage (15 ; 16) est intégré dans le deuxième cylindre.

5. Dispositif selon l'une au moins des revendications 1 à 4, **caractérisé en ce que** la surface extérieure du deuxième cylindre (4 ; 5 ; 6) présente une rugosité de surface définie.

6. Dispositif selon l'une au moins des revendications 1 à 5, **caractérisé en ce qu'**au moins un autre cylindre (5 ; 6) parallèle à l'axe du deuxième cylindre (4) est prévu dans la direction périphérique du premier cylindre (2 ; 7), lequel est également appliqué sur la feuille d'impression.

7. Dispositif selon l'une au moins des revendications 1 à 6, **caractérisé en ce que** la pression d'application radiale des cylindres (4 ; 5 ; 6), qui plaque la feuille d'impression contre le premier cylindre (2 ; 7), est réglable.

8. Dispositif selon l'une au moins des revendications 1 à 7, **caractérisé en ce que** la température de la surface extérieure de l'un au moins des cylindres (4 ; 5 ; 6) appliqué contre le premier cylindre (2 ; 7) est réglable.

9. Dispositif selon l'une au moins des revendications 1 à 8, **caractérisé en ce que** le premier cylindre (2) est un cylindre d'un module de transfert.

10. Dispositif selon l'une au moins des revendications I à 9, **caractérisé en ce que** le premier cylindre (7) est un cylindre d'un module de laquage ou de couchage, et **en ce que** le deuxième cylindre est disposé dans la zone de la sortie dé la feuille.

11. Dispositif selon l'une au moins des revendications 1 à 10, **caractérisé en ce que** le deuxième cylindre (4) est disposé dans la zone de la montée de la feuille.

12. Procédé destiné au traitement de surface d'un substrat en forme de feuille, notamment d'une feuille d'impression, dans lequel, dans le cadre d'une phase de transport du substrat pendant un processus d'impression de feuille, le substrat est transporté lors du passage de la feuille dans une machine d'impression de feuilles en étant placé sur une première surface de cylindre, formée par un premier cylindre, dans une emprise de cylindres, et est plaqué dans l'emprise des cylindres contre la surface du premier cylindre par une surface d'un deuxième cylindre, et en ce que, pendant ce processus, la surface du deuxième cylindre est portée à une température prédéterminée d'au moins 350 °K.

13. Procédé selon la revendication 12, **caractérisé en ce que** la surface du deuxième cylindre est portée à une température se situant dans la plage de 390 °K à 420 °K.

14. Procédé selon la revendication 12 ou 13, **caractérisé en ce que**, en fonction de la longueur des cylindres, la force d'application du deuxième cylindre contre le premier cylindre est réglée sur une valeur comprise entre 10 et 25 N/cm.

15. Procédé selon l'une au moins des revendications 12 à 14, **caractérisé en ce que** la surface du deuxième cylindre est constituée d'un corps métallique, et présente une rugosité de surface définie.

16. Procédé selon l'une au moins des revendications 12 à 15, **caractérisé en ce que** le substrat est transporté par le premier cylindre dans une deuxième emprise de cylindres, la deuxième emprise de cylindres étant formée en association avec un autre cylindre, dont la surface extérieure est refroidie.
